# FASCICULE DE BREVET EUROPEEN

(11) **EP 3 172 516 B1**
(45) Date de publication et mention de la délivrance du brevet: **30.05.2018**
(21) Numéro de dépôt: 14759243.0
(22) Date de dépôt: 25.07.2014
(51) Int. Cl.: F28D 7/02, F25B 40/00, F28D 7/06, F28D 7/08, F28F 1/02

(54) **ECHANGEUR THERMIQUE TEL QU'UN ECHANGEUR INTERNE POUR CIRCUIT DE CLIMATISATION DE VEHICULE AUTOMOBILE ET CIRCUIT L'INCORPORANT**
WÄRMETAUSCHER WIE ETWA EIN INTERNER TAUSCHER FÜR EIN FAHRZEUGKLIMATISIERUNGSSYSTEM SOWIE SYSTEM DAMIT
HEAT EXCHANGER SUCH AS AN INTERNAL EXCHANGER FOR A MOTOR VEHICLE AIR-CONDITIONING SYSTEM AND SYSTEM INCLUDING SAME

(43) Date de publication de la demande: 31.05.2017
(73) Titulaire: Hutchinson, 75008 Paris (FR)
(72) Inventeur: BERNARD, Christophe, F-45700 Villemandeur (FR); LEDOUX, Frédéric, F-45210 Fontenay sur Loing (FR)
(74) Mandataire: Gevers & Orès
(86) Numéro de dépôt international: PCT/FR2014/051942
(87) Numéro de publication internationale: WO 2016/012664

(56) Documents cités:
- EP-A1- 2 549 219
- EP-A2- 2 420 790
- WO-A1-84/00207
- WO-A1-2010/051333
- DE-A1-102008 036 601
- DE-A1-102013 201 313
- US-A- 3 486 489
- US-A- 3 750 709

## Description

La présente invention concerne un échangeur thermique conforme au préambule de la revendication 1. Un tel échangeur est connu de DE 10 2008 036 601 A1 et propose une solution au problème de vibrations menant à des gênes acoustiques.

Dans certains circuits de climatisation pour véhicules automobiles, il est nécessaire de réaliser un échange ou transfert thermique entre le fluide de la portion haute pression du circuit que l'on cherche à refroidir et le même fluide issu de la portion basse pression de ce circuit qui sert de source froide et qui est réchauffé en échange, pour améliorer le rendement du circuit. On utilise à cet effet un échangeur thermique dit interne, du fait qu'il ne recherche pas d'échange avec l'air extérieur au véhicule ni avec l'air de l'habitacle.

De manière connue, un tel échangeur thermique interne est de type métallique et est connecté aux conduites correspondantes du circuit de climatisation qui comprennent en particulier des flexibles, via des connecteurs montés à chacune des extrémités de l'échangeur, lequel peut être par exemple de type à plaque, étant constitué d'un empilement de tubes plats et réalisant l'échange thermique tant par convection avec l'air extérieur à l'échangeur que par conduction, ou bien de type à multitubes qui dans sa version la plus simple est de type tubulaire coaxial à contre-courant, réalisant alors l'échange thermique sans la convection précitée.

Dans ce dernier cas et notamment avec des fluides tels que le R134a ou le R152, cet échangeur tubulaire coaxial définit généralement :
- à l'intérieur d'un tube interne de l'échangeur, au moins un canal radialement interne destiné à véhiculer le fluide issu de la portion basse pression du circuit, et
- radialement entre ce tube interne et un tube externe formant enveloppe pour l'échangeur, un canal radialement externe usuellement pourvu d'ailettes longitudinales conçues pour optimiser le transfert thermique entre les fluides circulant dans les canaux interne(s) et externe qui sont réparties sur sa circonférence et qui peuvent être solidaires des tubes interne et/ou externe ou encore rapportées entre ces deux tubes, comme illustré par exemple dans le document US-A-6 434 972.

Il est par ailleurs connu du document KR-A-2007/0097609 de prévoir, à l'intérieur d'une enveloppe externe d'un échangeur thermique interne utilisant du CO₂ comme fluide frigorigène, un conduit interne qui n'est pas de type tubulaire coaxial mais de forme plate et formant des allers-retours en zigzag dans la direction longitudinale de l'enveloppe, ce conduit plat intégrant une rangée de canaux longitudinaux adjacents séparés par des cloisons. Plus précisément, le circuit de climatisation présenté dans ce document utilise un capillaire (« orifice tube » en anglais) permettant le retour du CO₂ à l'état liquide vers l'aspiration du compresseur, en utilisant un accumulateur pour séparer les phases liquide et vapeur et récupérer la seule partie gazeuse à comprimer par ce compresseur.

Ces échangeurs thermiques internes connus présentent notamment comme inconvénients, pour l'obtention d'une efficacité d'échange thermique satisfaisante, de transmettre un niveau de bruit relativement élevé en fonctionnement et de devoir présenter une longueur et donc un encombrement importants.

Un but de la présente invention est de proposer un échangeur thermique qui remèdie à ces inconvénients, l'échangeur comportant :
- un tube externe présentant un axe longitudinal de symétrie, une longueur mesurée le long dudit axe et étant adapté pour véhiculer un fluide à basse pression, et
- au moins un conduit qui est monté radialement à l'intérieur dudit tube externe et qui présente une pluralité de canaux longitudinaux adaptés pour véhiculer un fluide à haute pression,
l'échangeur comprenant des moyens d'atténuation acoustique aptes à atténuer des bruits transmis par le fluide à basse pression.

A cet effet, un échangeur selon l'invention est conforme à la revendication 1.

On notera que cet agencement tordu et/ou enroulé du ou de chaque conduit interne multicanaux autour de l'axe longitudinal de symétrie de l'échangeur sur la majeure partie de la longueur du tube externe permet de manière inattendue de procurer une atténuation acoustique significative des fréquences sonores transmises par le fluide à basse pression comprenant en particulier une atténuation efficace des basses fréquences, en comparaison des échangeurs coaxiaux de l'art antérieur.

Avantageusement, lesdits moyens d'atténuation acoustique peuvent être exclusivement constitués dudit au moins un conduit tout en étant aptes à atténuer efficacement ces fréquences sonores.

On notera également que pour une même efficacité d'échange thermique obtenue, cet agencement non coaxial dudit ou de chaque conduit interne multicanaux permet de conférer une compacité accrue aux échangeurs de l'invention en comparaison des échangeurs thermiques internes précités de l'art antérieur, grâce à la torsion et/ou à l'enroulement du ou de chaque conduit et à l'intégration à ce dernier de ces canaux qui procure une surface d'échange beaucoup plus élevée qu'avec les conduits internes tubulaires coaxiaux de l'art antérieur.

Selon une autre caractéristique préférentielle de l'invention, ledit au moins un conduit est de type plat.

Dans ce mode particulièrement avantageux de l'invention, ledit au moins un conduit plat peut présenter au moins une cloison qui sépare des dits canaux contigus et qui s'étend sensiblement suivant une première dimension transversale dudit au moins un conduit perpendiculairement à une seconde dimension transversale dudit au moins un conduit, de sorte que l'une desdites première dimension et seconde dimension soit inférieure à l'autre.

Encore plus avantageusement, ledit au moins un conduit plat peut présenter une pluralité de dites cloisons qui délimitent au moins une rangée de dits canaux contigus, ledit au moins un conduit plat présentant une épaisseur formée par ladite première dimension et une largeur formée par ladite seconde dimension, ladite largeur étant supérieure à au moins 5 fois et de préférence à au moins 10 fois ladite épaisseur.

Le ou chaque conduit plat peut présenter une section transversale par exemple de forme elliptique, ovale, polygonale (e.g. rectangulaire) à côtés ou à coins pouvant être arrondis, ou toute autre forme au moins en partie oblongue, à titre non limitatif, de sorte que le ou chaque conduit plat présente en section transversale cette épaisseur très inférieure à sa largeur à la manière d'un ruban creux et cloisonné.

On notera que cette géométrie plate du ou de chaque conduit multicanaux selon l'invention permet de maximiser la largeur périphérique du ou de chaque conduit (en termes de surface développée) par rapport à la section de passage du fluide à haute pression qui est divisé dans ce conduit, ce qui procure un échange thermique amélioré en comparaison de celui procuré par un ou des conduits cylindriques ou prismatiques non plats.

On notera cependant qu'en variante le ou chaque conduit interne pourrait ne pas être plat mais tubulaire, par exemple de section transversale circulaire ou en forme de polygone régulier tel qu'un carré (i.e. définissant une surface globalement cylindrique ou prismatique non aplatie).

Selon un mode particulier de réalisation de invention, ledit au moins un conduit peut être tordu et/ou enroulé autour et le long dudit axe sur au moins 75 % de la longueur dudit tube externe entre deux parois de fermeture radiales respectivement solidaires de deux extrémités dudit tube externe, ledit au moins un conduit pouvant comporter deux portions d'extrémité axiales droites qui dépassent axialement desdites parois de fermeture et qui sont respectivement fixées à deux supports de connexion fluidique comportant des moyens de connexion fluidique du fluide à haute pression circulant dans lesdits canaux au sein d'un circuit fermé incorporant l'échangeur.

Conformément à ce mode de réalisation, l'un au moins desdits deux supports de connexion fluidique peut comporter en outre des moyens de connexion fluidique au sein dudit circuit du fluide à basse pression circulant autour dudit au moins un conduit à l'intérieur dudit tube externe.

En variante, l'échangeur peut être pourvu, à proximité et en deçà de l'une au moins desdites parois de fermeture, d'au moins un piquage fixé à une bride de connexion fluidique du fluide à basse pression au sein du circuit, la bride étant adjacente à l'un desdits supports de connexion fluidique.

Selon une autre caractéristique de l'invention, ledit au moins un conduit peut être torsadé et/ou enroulé en hélice autour et le long dudit axe radialement à distance dudit tube externe.

On notera que cette conformation en torsade et/ou en hélice du ou de chaque conduit selon l'invention sur quasiment toute la longueur du tube externe (i.e. sur avantageusement 90 à 100 % de ladite longueur) permet de conférer une longueur nettement réduite et donc une compacité accrue de manière significative aux échangeurs selon l'invention en comparaison d'un échangeur à conduit(s) interne(s) droit(s), pour une même performance thermique donnée.

On notera également que cette conformation en torsade et/ou en hélice du ou de chaque conduit selon l'invention présente l'avantage d'être aisément façonnable, en particulier dans le cas d'un conduit torsadé.

Selon un premier exemple de réalisation de l'invention, ledit au moins un conduit est torsadé suivant un angle de torsion compris entre 10° et 80° autour et le long dudit axe en étant inscrit dans une surface cylindrique.

Selon un second exemple de réalisation de l'invention, ledit au moins un conduit est enroulé en hélice circulaire le long dudit axe en formant des spires non jointives inscrites dans une surface cylindrique.

Selon un troisième exemple de réalisation de l'invention, ledit au moins un conduit comprend :
- deux portions torsadées qui s'étendent en étant mutuellement espacées à partir d'une première extrémité du tube externe en étant chacune torsadées autour et le long dudit axe suivant un angle de torsion de préférence égal à 90° (i.e. suivant un quart de tour), et
- une portion de raccordement qui s'étend au voisinage d'une seconde extrémité du tube externe perpendiculairement audit axe et qui raccorde les portions torsadées entre elles à la manière de l'âme d'un « U » dont les ailes sont formées par ces portions torsadées.

On notera que des enroulements autres que l'hélice circulaire sont envisageables pour ledit au moins un conduit selon l'invention, pourvu qu'ils forment une circonvolution autour et le long dudit axe.

Avantageusement, le tube externe peut présenter une conductibilité thermique inférieure à celle dudit au moins un conduit. En d'autres termes, le ou chaque conduit interne (par exemple réalisé en un matériau métallique de conductibilité thermique élevée, tel que l'aluminium) peut être prévu plus thermiquement conducteur que le tube externe, lequel peut être globalement moins thermiquement conducteur du fait du matériau (typiquement métallique) qui le constitue et/ou d'un revêtement thermiquement isolant (par exemple en matière plastique renforcée) dont ce tube externe (par exemple à base d'aluminium) peut être pourvu. En effet, on cherche à éviter dans la présente invention que le fluide à basse pression échange de la chaleur avec l'extérieur de l'échangeur thermique interne.

Selon une autre caractéristique de l'invention, l'échangeur peut être un échangeur thermique interne pour un circuit de climatisation de véhicule automobile comportant deux portions de basse et haute pression parcourues par un fluide frigorigène qui circule, à haute pression, dans ledit au moins un conduit et, à basse pression, autour dudit au moins un conduit à l'intérieur du tube externe.

Un circuit de climatisation pour véhicule automobile selon l'invention comporte ledit échangeur thermique interne et une valve thermorégulatrice (« thermal expansion valve » en anglais) pour régler la détente du fluide à basse pression qui circule uniquement en phase gazeuse dans l'échangeur (cette phase basse pression gazeuse pouvant néanmoins comporter de fines particules de lubrifiant mélangées au fluide frigorigène).

Avantageusement, le circuit peut être dépourvu d'accumulateur, ledit fluide frigorigène étant autre que le CO₂ et étant par exemple le R134a, le R152 ou le R1234yf, à titre non limitatif.

On notera que la détente du fluide frigorigène à basse pression est réalisée dans le circuit de l'invention par cette valve thermorégulatrice qui est un dispositif réglable de détente tenant compte de la température de sortie de l'évaporateur que comporte ce circuit. Contrairement à cela, les circuits de climatisation précités de type à capillaire doivent comporter un accumulateur pour stocker le fluide liquide et séparer sa phase liquide de sa phase vapeur retournant vers l'aspiration du compresseur.

D'autres caractéristiques, avantages et détails de l'invention ressortiront à la lecture de la description suivante de plusieurs exemples de réalisation de l'invention, donnés à titre illustratif et non limitatif, la description étant réalisée en référence avec les dessins joints, parmi lesquels :
la figure 1 est une vue schématique d'un circuit de climatisation pour véhicule automobile selon l'invention incorporant un échangeur thermique interne égaiement selon l'invention,
la figure 2 est une vue latérale en perspective d'un échangeur thermique interne selon un mode de réalisation de l'invention, qui est représenté pourvu de supports de connexion fluidique pour la haute pression et de tubulures et brides pour la basse pression à raccorder à ce circuit,
la figure 3 est une vue latérale de dessus et en perspective d'un échangeur selon l'invention, représenté avec lesdits supports de connexion pour la haute pression mais sans les tubulures et brides de la figure 2,
la figure 4 est une vue en perspective de détail de l'intérieur d'une extrémité de l'échangeur de la figure 3, montrant un conduit interne multicanaux torsadé selon le premier exemple de l'invention,
la figure 5 est une vue schématique partielle à la fois en coupe axiale et en vue latérale d'une extrémité d'un échangeur selon ce premier exemple montrant la géométrie torsadée du conduit multicanaux et les raccordements haute et basse pression de l'échangeur,
la figure 5a est une vue schématique en perspective avec arrachements partiels d'un échangeur selon un autre exemple de l'invention montrant une autre géométrie torsadée du conduit multicanaux et son raccordement à la ligne haute pression par un support de connexion fluidlque,
la figure 6 est une vue en perspective d'une extrémité d'un échangeur selon un autre exemple de l'invention en cours de fabrication, montrant l'insertion dans le tube externe d'un conduit multicanaux enroulé en hélice,
la figure 7 est une vue schématique en perspective avec arrachements partiels d'une extrémité d'un échangeur selon l'invention détaillant le raccordement à la ligne haute pression par le support de connexion fluidique fixé à un conduit multicanaux,
la figure 8 est une vue schématique en perspective avec arrachements partiels d'une extrémité d'un autre échangeur de l'invention détaillant le raccordement aux lignes haute et basse pression par un autre support de connexion fluidique fixé à un conduit multicanaux,
la figure 9 est une vue schématique en perspective avec arrachements partiels analogue à la figure 7 d'une extrémité d'un autre échangeur selon l'invention détaillant le raccordement à la ligne haute pression par le support de connexion fluidique fixé à plusieurs conduits internes multicanaux,
la figure 10 est un graphique illustrant en termes de fonction de transfert acoustique l'atténuation acoustique améliorée obtenue pour un échangeur selon le premier exemple de l'invention illustré à la figure 5, en comparaison de deux échangeurs « témoin » à conduit interne tubulaire coaxial respectivement illustrés aux figures 11 et 12, et
les figures 11 et 12 sont des vues schématiques en coupe axiale des deux échangeurs « témoin » coaxiaux testés à la figure 10.

Le circuit de climatisation 1 illustré à la figure 1 est de manière connue un circuit fermé ou « boucle » qui comprend, outre un échangeur thermique interne E, plusieurs éléments répartis à l'intérieur du compartiment moteur du véhicule, notamment un compresseur 2, un refroidisseur ou condenseur 3 et un évaporateur 4, et dans lequel circule un fluide frigorigène sous pression, tel que du R134a, du R1234yf ou du R152, à titre non limitatif. Tous ces éléments sont reliés entre eux par des lignes rigides ou flexibles constitués par des portions tubulaires rigides et/ou souples, qui présentent en chacune de leurs extrémités des moyens de raccordement étanches.

Plus précisément, le circuit 1 comporte :
- une ligne basse pression BP destinée à véhiculer le fluide frigorigène entre le l'évaporateur 4 et le compresseur 2, à travers l'échangeur E via une entrée e_{BP} de fluide basse pression à réchauffer et une sortie s_{BP} de ce fluide ainsi réchauffé, et
- une ligne haute pression HP destinée à véhiculer ce même fluide en aval du compresseur 2 et du refroidisseur 3 via une entrée e_{HP} de fluide haute pression à refroidir et une sortie s_{HP} de ce fluide ainsi refroidi, une valve de détente 5 thermorégulatrice étant agencée en aval de cette sortie s_{HP} et en amont de l'évaporateur 4.

L'échangeur E est de type à contre-courant, et il est destiné à refroidir le fluide issu de la ligne HP par conduction au contact du même fluide issu de la ligne BP qui est réchauffé en échange. A cet effet et comme illustré aux figures 2 et 3, cet échangeur E comprend essentiellement :
- un tube externe 10 formant enveloppe cylindrique qui est pourvu, à proximité immédiate de chacune de ses deux extrémités, de piquages radiaux 11 se prolongeant par des tubulures 12 coudées à angle droit axialement vers l'extérieur et se terminant par des brides 13 pour le raccordement étanche du flux basse pression circulant à l'intérieur du tube 10 à la ligne BP du circuit 1, et
- au moins un conduit 20A, 20B (voir la figure 5 pour le conduit 20A et la figure 6 pour le conduit 20B) radialement interne au tube 10 qui est plat dans l'exemple illustré, intègre des canaux longitudinaux 21 contigus véhiculant le fluide à haute pression à l'état liquide (visibles aux figures 6 à 9) et qui est tordu et/ou enroulé autour et le long de l'axe longitudinal de symétrie X du tube 10 (voir figure 5), le ou chaque conduit 20A, 20B comportant deux portions d'extrémités droites 22 (i.e. ni tordues, ni enroulées) respectivement montées dans deux supports de connexion fluidique 23 pour le raccordement étanche du flux haute pression divisé dans les canaux 21 à la ligne HP du circuit.

Comme illustré aux figures 5 et 6 montrant respectivement un échangeur Eᵢ₁ à conduit torsadé 20A selon un angle α par exemple compris entre 30° et 60° et un échangeur Eᵢ₂ à conduit 20B enroulé en hélice circulaire autour et le long de l'axe X (avec des spires S non jointives), le flux basse pression circule dans l'espace radialement délimité entre le conduit 20A, 20B et le tube 10.

Plus précisément et comme notamment illustré aux figures 4 et 5, le ou chaque conduit 20A, 20B est torsadé ou enroulé le long de l'axe X entre deux parois de fermeture radiales 14 montées (par exemple par soudage ou brasage) contre deux extrémités circonférentielles 15 du tube 10, et chaque portion d'extrémité droite 22 du conduit 20A, 20B traverse axialement la paroi de fermeture 14 correspondante en y étant fixée (par exemple par soudage ou brasage). Chaque portion d'extrémité 22 se termine ainsi axialement au-delà de la paroi de fermeture 14 adjacente, et elle est fixée à l'un des deux supports de connexion fluidique 23.

La fixation du conduit 20A, 20B à chaque support de connexion 23 est détaillée aux figures 5 et 7, qui montrent dans ce support 23 une partie femelle 24 pour le raccordement du fluide à haute pression circulant dans les canaux 21 du conduit 20A, 20B. La partie femelle de connexion HP 24 est formée de manière non traversante dans le support 23, et elle est disposée en regard et radialement autour des extrémités des canaux 21 qui débouchent à l'intérieur du support 23. Ce support 23 est en outre pourvu d'un orifice traversant 25 pour sa fixation au reste du circuit 1.

La figure 5 détaille par ailleurs la fixation (par exemple par soudage ou brasage) à la bride 13 correspondante de chaque tubulure 12 coudée issue du piquage 11 soudé ou brasé autour du tube 10, pour le raccordement BP. On voit que chaque bride 13 présente à l'instar du support 23 une partie femelle 16 de connexion BP non traversante disposée en regard de la tubulure 12 qui débouche à l'intérieur de la bride 13, et un orifice traversant 17 pour sa fixation au reste du circuit 1.

La variante de la figure 8 concernant un support de connexion fluidique 33 à la fois pour la haute pression et la basse pression inclut, à la place de la paroi de fermeture 14 de la figure 7 et en plus d'une partie femelle 34 destinée à connecter le fluide HP, une autre partie femelle 36 qui est destinée à connecter le fluide BP et qui est agencée en conséquence de manière traversante à travers une bride mâle 37 dont est pourvu en saillie le support 33 et en regard de l'espace libre entre le conduit 20A, 20B et le tube 10. Sont également visibles à la figure 8 un orifice de fixation 38 de la bride mâle 37 adjacent à la partie femelle 36 de connexion BP et un orifice de fixation 39 du support 33 adjacent à la partie femelle 34 de connexion HP.

A la figure 9 est illustré un autre échangeur Eᵢ₃ selon l'invention, pour lequel la connexion fluidique du fluide HP circulant dans les canaux 21 de trois conduits internes torsadés 20A ou enroulés en hélice 20B, est analogue à celle décrite en référence aux figures 5 et 7. Dans cette variante à plusieurs conduits 20A, on voit notamment que la partie femelle 24 du support 23 pour le raccordement du fluide à haute pression circulant dans les canaux 21 des trois conduits 20A est analogue à celle de la figure 7, étant disposée ici en vis-à-vis des extrémités adjacentes des canaux 21 qui débouchent à l'intérieur du support 23 comme à la figure 7.

A la figure 5a est illustré un autre échangeur Eᵢ₄ selon l'invention, qui comporte un unique conduit interne 20C présentant une pluralité de canaux longitudinaux 21 et comprenant :
- deux portions torsadées 20₁ qui s'étendent en étant mutuellement espacées à partir d'une première extrémité 15a du tube externe 10 en étant chacune torsadées autour et le long de l'axe X du tube 10 suivant un angle de torsion d'un quart de tour, et
- une portion de raccordement 20₂ qui s'étend au voisinage de l'extrémité opposée 15b du tube 10 perpendiculairement à l'axe X et qui raccorde les portions torsadées 20₁ entre elles à la manière de l'âme d'un «U» dont les ailes sont formées par ces portions 20₁.

Plus précisément on voit à la figure 5a que le conduit 20C forme un aller-retour d'une extrémité 15a à l'autre 15b du tube 10 via la portion de raccordement 20₂ verticale, à partir d'un tronçon 20₁ₐ de chaque portion torsadée 20₁ qui présente une extrémité horizontale adjacente à l'extrémité 15a débouchant sur un support de connexion fluidique 43 et dont la torsion sur un quart de tour aboutit à un tronçon vertical 20_{1b} définissant chaque aile du U.

Ce support de connexion 43 fixé au tube 10 présente dans cet exemple de réalisation deux parties femelles 44 pour le raccordement du fluide HP circulant dans le conduit 20C, respectivement aux deux tronçons débouchants 20₁ₐ des deux portions torsadées parallèles 20₁ (respectivement constitués d'un tronçon supérieur 20₁ₐ et d'un tronçon inférieur 20₁ₐ) du conduit 20C. Quant au fluide BP, il circule comme précédemment dans l'espace radialement délimité entre le conduit 20C et le tube 10.

D'une manière générale en référence à l'ensemble des modes et exemples de réalisation de l'invention qui viennent d'être décrits, on notera que la géométrie, l'agencement et le nombre des canaux 21 formés dans le ou chaque conduit interne non coaxial de l'invention peuvent varier et englobent par exemple des canaux de section de passage sensiblement polygonale (e.g, rectangulaire ou carrée comme aux figures 6-9), sensiblement elliptique, oblongue ou autre qui sont agencés suivant une ou plusieurs rangées à canaux superposés ou non séparés entre eux par des cloisons 21a droites ou non, et suivant un nombre total de canaux au moins égal à 2 et avantageusement au moins égal à 5.

Concernant les dimensions des échangeurs selon l'invention, tels que par exemple les échangeurs thermiques internes Eᵢ₁ et Eᵢ₂ précités, elles peuvent notamment inclure, à titre exemplatif et nullement limitatif :
- une longueur totale L de tube externe 10 inférieure ou égale à 250 mm et avantageusement de seulement 200 mm, en comparaison des longueurs usuelles d'échangeurs thermiques internes qui pour la même performance thermique présentent une longueur de tube externe typiquement d'environ 500 mm, soit le double de cette longueur L selon l'invention,
- un diamètre D de tube 10 compris entre 20 mm et 30 mm,
- une épaisseur e de conduit(s) 20A, 20B comprise entre 2 mm et 5 mm, et
- une largeur l de conduit(s) 20A, 20B comprise entre 20 mm et 60 mm.

### Essais d'atténuation acoustique d'échangeurs «témoin» E' et E" et d'un échangeur Ei1 selon l'invention :

On a testé un premier échangeur thermique interne « témoin » E' à contre-courant pour circuit de climatisation illustré schématiquement à la figure 11, qui est de manière classique de type tabulaire coaxial avec un conduit interne 20' cylindrique disposé à l'intérieur d'un tube externe 10' (tous deux en aluminium) de diamètre réduit et de longueur L du tube 10' égale à 500 mm. L'échangeur E' fonctionne avec un fluide à basse pression circulant dans le conduit 20' et à haute pression dans l'espace annulaire compris entre le conduit 20' et le tube 10', donc suivant un principe inverse à celui de la présente invention. L'échangeur E' est pourvu de deux supports de connexion 23' au fluide BP recevant de manière étanche le conduit 20', et de deux brides 13' de connexion au fluide HP via deux tubulures coudées 12' communiquant radialement avec le tube 10',

On a testé un second échangeur thermique interne «témoin » E" à contre-courant pour circuit de climatisation illustré schématiquement à la figure 12, également tubulaire coaxial avec un conduit interne 20" cylindrique disposé à l'intérieur d'un tube externe 10" (tous deux en aluminium) de diamètre beaucoup plus élevé et de longueur L du tube 10" égale à 250 mm. L'échangeur E" fonctionne avec un fluide à haute pression circulant dans le conduit 20" et à basse pression dans l'espace annulaire entre le conduit 20" et le tube 10", soit comme dans la présente invention. L'échangeur E" est pourvu de supports de connexion 23" au fluide HP recevant de manière étanche le conduit 20", et de brides 13" de connexion au fluide HP via deux tubulures coudées 12" communiquant radialement avec le tube 10",

On a enfin testé un échangeur thermique interne selon l'invention tel que l'échangeur Eᵢ₁ illustré aux figures 2-5 et 7 et décrit ci-dessus, qui était caractérisé par une longueur de tube externe 10 égale à 250 mm, et par la présence d'un unique conduit interne multicanaux 20 de type torsadé selon un angle d'environ 45) (tous deux en aluminium),

On a mesure les fonctions de transfert acoustiques pour chacun de ces trois échangeurs E', E" et Eᵢ₁ en utilisant comme fluide de l'air à la place du fluide frigorigène et dans des conditions normales de température (ambiante) et de pression (atmosphérique), étant précisé qu'un autre gaz produirait les mêmes courbes de fonctions de transfert que celles de la figure 10 avec simplement une homothétie de l'échelle des fréquences dans le rapport des célérités des ondes acoustiques, en raison de la compressibilité volumique du gaz. On a utilisé le principe de mesure suivant.

On a généré un bruit « blanc » (i.e. formé de multifréquences) en aval de la connexion basse pression de chaque échangeur E', E", Eᵢ₁, étant précisé que l'on a fermé (i.e. bouché) l'extrémité amont de chaque échangeur E', E", Ei₁. Par définition, « amont » et « aval » sont déterminés par rapport au sens d'écoulement du fluide basse pression. On a choisi pour sens acoustique le sens opposé à celui du fluide, car c'est l'aspiration du compresseur 2 qui génère du bruit vers l'amont de la ligne basse pression du circuit de climatisation, i.e, la valve thermorégulatrice 5 de l'évaporateur 4.

On a comparé la pression acoustique aval (i.e. pression d'entrée Pe) à la pression acoustique amont (i.e. pression de sortie Ps), et les trois courbes présentées au graphique de la figure 10 correspondent en ordonnée au ratio Ps/Pe. Plus la courbe est basse (i.e. d'ordonnée réduite pour une fréquence donnée portée en abscisse), meilleure est l'atténuation acoustique mesurée de l'échangeur E', E", Eᵢ₁.

Ce graphique de la figure 10 (dont les courbes ont subi un lissage pour plus de lisibilité) montre que la fonction de transfert acoustique Ps/Pe de l'échangeur Eᵢ₁ selon l'invention est globalement réduite par rapport à celle des échangeurs « témoin » E' et E", ce qui témoigne d'une transmission acoustique globalement réduite et donc d'une efficacité acoustique globalement améliorée et en particulier très nettement améliorée dans le domaine des basses fréquences typiquement inférieures à 1100 Hz environ, avec une compacité également accrue pour l'échangeur Eᵢ₁ comparé aux échangeurs E et E', pour une même performance acoustique obtenue.

## Revendications

1. Echangeur thermique (E, Eᵢ₁, Eᵢ₂, Eᵢ₃, Eᵢ₄) comportant :
- un tube externe (10) présentant un axe longitudinal de symétrie (X), une longueur (L) mesurée le long dudit axe et étant adapté pour véhiculer un fluide à basse pression (BP), et
- au moins un conduit (20A, 20B, 20C) qui est monté radialement à l'intérieur dudit tube externe pour véhiculer un fluide à haute pression (HP),
l'échangeur comprenant des moyens d'atténuation acoustique aptes à attenuer des bruits transmis par le fluide à basse pression,
**caractérisé en ce que** le conduit (20A, 20B, 20C) présente une pluralité de conduits longitudinaux (21) et **en ce que** lesdits moyens d'atténuation acoustique sont formés au moins en partie par ledit au moins un conduit qui est tordu et/ou enroulé autour et le long dudit axe sur plus de 50 % de ladite longueur.

2. Echangeur (E, Eᵢ₁, Eᵢ₂, Eᵢ₃, Eᵢ₄) selon la revendication 1, **caractérisé en ce que** ledit au moins un conduit (20A, 20B, 20C) est de type plat.

3. Echangeur (E, Eᵢ₁, Eᵢ₂, Eᵢ₃, Eᵢ₄) selon la revendication 2, **caractérisé en ce que** ledit au moins un conduit plat (20A, 20B, 20C) présente au moins une cloison (21a) qui sépare des dits canaux (21) contigus et qui s'étend sensiblement suivant une première dimension transversale (e) dudit au moins un conduit perpendiculairement à une seconde dimension transversale (l) dudit au moins un conduit, de sorte que l'une desdites première dimension et seconde dimension soit inférieure à l'autre.

4. Echangeur (E, Eᵢ₁, Eᵢ₂, Eᵢ₃, Eᵢ₄) selon la revendication 3, **caractérisé en ce que** ledit au moins un conduit plat (20A, 20B, 20C) présente une pluralité de dites cloisons (21a) qui délimitent au moins une rangée de dits canaux (21), ledit au moins un conduit plat présentant une épaisseur (e) formée par ladite première dimension et une largeur (l) formée par ladite seconde dimension, ladite largeur étant supérieure à au moins 5 fois et de préférence à au moins 10 fois ladite épaisseur.

5. Echangeur (E, Eᵢ₁, Eᵢ₂, Eᵢ₃, Eᵢ₄) selon une des revendications précédentes, **caractérisé en ce que** lesdits moyens d'atténuation acoustique sont exclusivement constitués dudit au moins un conduit (20A, 20B, 20C) et sont aptes à atténuer des fréquences sonores transmises par le fluide à basse pression (BP) comprenant en particulier des basses fréquences.

6. Echangeur (E, Eᵢ₁, Eᵢ₂, Eᵢ₃, Eᵢ₄) selon une des revendications précédentes, **caractérisé en ce que** ledit au moins un conduit (20A. 20B, 20C) est tordu et/ou enroulé autour et le long dudit axe (X) sur au moins 75 % de ladite longueur (L) entre deux parois de fermeture radiales (14) respectivement solidaires de deux extrémités (15, 15a, 15b) dudit tube externe (10), ledit au moins un conduit comportant deux portions d'extrémité axiales (22) droites qui dépassent axialement desdites parois de fermeture et qui sont respectivement fixées à deux supports de connexion fluidique (23, 33, 43) comportant des moyens de connexion fluidique (24, 34, 44) du fluide à haute pression (HP) circulant dans lesdits canaux (21) au sein d'un circuit fermé (1) incorporant l'échangeur,

7. Echangeur selon la revendication 6, **caractérisé en ce que** l'un au moins desdits deux supports de connexion fluidique (33) comporte en outre des moyens de connexion fluidique (36) au sein dudit circuit (1) du fluide à basse pression (BP) circulant autour dudit au moins un conduit (20A) à l'intérieur dudit tube externe (10).

8. Echangeur (E, Eᵢ₁) selon la revendication 6, **caractérisé en ce que** l'échangeur est pourvu, à proximité et en deçà de l'une au moins desdites parois de fermeture (14), d'au moins un piquage (11, 12) fixé à une bride de connexion fluidique (13) du fluide à basse pression (BP) au sein dudit circuit (1), ladite bride étant adjacente à l'un desdits supports de connexion fluidique (23).

9. Echangeur (E, Eᵢ₁, Eᵢ₂, Eᵢ₃, Eᵢ₄) selon une des revendications précédentes, **caractérisé en ce que** ledit au moins un conduit (20A, 20B, 20C) est torsadé et/ou enroulé en hélice autour et le long dudit axe (X) radialement à distance dudit tube externe (10) et sur 90 à 100 % de ladite longueur (L).

10. Echangeur (E, Eᵢ₁, Eᵢ₃ selon la revendication 9, **caractérisé en ce que** ledit au moins un conduit (20A) est torsadé suivant un angle de torsion (α) compris entre 10° et 80° autour et le long dudit axe (X), en étant inscrit dans une surface cylindrique.

11. Echangeur (Eᵢ₂) selon la revendication 9, **caractérisé en ce que** ledit au moins un conduit (20B) est enroulé en hélice circulaire le long dudit axe (X) en formant des spires (S) non jointives inscrites dans une surface cylindrique.

12. Echangeur (Eᵢ₄) selon la revendication 9, **caractérisé en ce que** ledit au moins un conduit (20C) comprend :
- deux portions torsadées (20₁) qui s'étendent en étant mutuellement espacées à partir d'une première extrémité (15a) dudit tube externe (10) en étant chacune torsadées autour et le long dudit axe (X) suivant un angle de torsion (α) de préférence égal à 90° et
- une portion de raccordement (20₂) qui s'étend au voisinage d'une seconde extrémité (15b) dudit tube externe perpendiculairement audit axe (X) et qui raccorde lesdites portions torsadées entre elles à la manière de l'âme d'un « U » dont les ailes sont formées par lesdites portions torsadées.

13. Echangeur (E, Eᵢ₁, Eᵢ₂, Eᵢ₃) selon une des revendications précédentes, **caractérisé en ce que** ledit tube externe (10) présente une conductibilité thermique inférieure à celle dudit au moins un conduit (20A, 20B).

14. Echangeur (E, Eᵢ₁, Eᵢ₂, Eᵢ₃, Eᵢ₄) selon une des revendications précédentes, **caractérisé en ce que** l'échangeur est un échangeur thermique interne pour un circuit de climatisation (1) de véhicule automobile comportant deux portions de basse et haute pression (BP et HP) parcourues par un fluide frigorigène qui circule, à haute pression, dans ledit au moins un conduit (20A, 20B, 20C) et, à basse pression, autour dudit au moins un conduit à l'intérieur dudit tube externe (10).

15. Circuit de climatisation (1) pour véhicule automobile, **caractérisé en ce qu'**il comporte un échangeur thermique interne (E, Eᵢ₁, Eᵢ₂, Eᵢ₃, Eᵢ₄) selon la revendication 14 et une valve thermo-régulatrice (5) pour régler la détente du fluide à basse pression (BP) qui circule uniquement en phase gazeuse dans l'échangeur,

16. Circuit de climatisation (1) selon la revendication 15, **caractérisé en ce que** le circuit est dépourvu d'accumulateur, ledit fluide frigorigène étant autre que le CO₂ et étant par exemple le R134a, le R152 ou le R1234yf.

## Patentansprüche

1. Wärmetauscher (E, Eᵢ₁, Eᵢ₂, Eᵢ₃, Eᵢ₄), aufweisend:
- ein äußeres Rohr (10), aufweisend eine Längssymmetrieachse (X), eine Länge (L), gemessen entlang der Achse und zur Beförderung eines Niederdruckfluids (BP) geeignet, und.
- mindestens eine Leitung (20A, 20B, 20C), die im Inneren des äußeren Rohrs radial montiert ist, um ein Hochdruckfluid (HP) zu befördern,
wobei der Tauscher Schalldämpfungsmittel umfasst, die imstande sind, von dem Niederdruckfluid übertragene Geräusche zu dämpfen,
**dadurch gekennzeichnet, dass** die Leitung (20A, 20B, 20C) eine Vielzahl von Längskanälen (21) aufweist und dass die Schalldämpfungsmittel mindestens teilweise von mindestens einer Leitung gebildet sind, die verdreht und/oder um und entlang der Achse über mehr als 50 % der Länge gewickelt ist.

2. Tauscher (E, Eᵢ₁, Eᵢ₂, Eᵢ₃, Eᵢ₄) nach Anspruch 1, **dadurch gekennzeichnet, dass** die mindestens eine Leitung (20A, 20B, 20C) vom Typ flach ist.

3. Tauscher (E, Eᵢ₁, Eᵢ₂, Eᵢ₃, Eᵢ₄) nach Anspruch 2, **dadurch gekennzeichnet, dass** die mindestens eine flache Leitung (20A, 20B, 20C) mindestens eine Trennwand (21a) aufweist, die angrenzende Kanäle (21) trennt und die sich etwa gemäß einer ersten transversalen Abmessung (e) der mindestens einen Leitung senkrecht zü einer zweiten transversalen Abmessung (1) der mindestens einen Leitung derart erstreckt, dass eine von der ersten Abmessung und der zweiten Abmessung kleiner als die andere ist.

4. Tauscher (E, Eᵢ₁, Eᵢ₂, Eᵢ₃, Eᵢ₄) nach Anspruch 3, **dadurch gekennzeichnet, dass** die mindestens eine flache Leitung (20A, 20B, 20C) eine Vielzahl von Trennwänden (21a) aufweist, die mindestens eine Reihe von Kanälen (21) begrenzen, wobei die mindestens eine flache Leitung eine Stärke (e) aufweist, die von der ersten Abmessung gebildet ist, und eine Breite (l), die von der zweiten Abmessung gebildet ist, wobei die Breite mindestens 5 Mal und vorzugsweise mindestens 10 Mal größer als die Stärke ist.

5. Tauscher (E, Eᵢ₁, Eᵢ₂, Eᵢ₃, Eᵢ₄) nach einem der vorangehenden Ansprüche, **dadurch gekennzeichnet, dass** die Schalldämpfungsmittel ausschließlich von der mindestens einen Leitung (20A, 20B, 20C) gebildet sind und imstande sind, Tonfrequenzen zu dämpfen, die von dem Niederdruckfluid (BP) übertragen werden, die insbesondere tiefe Frequenzen umfassen.

6. Tauscher (E, Eᵢ₁, Eᵢ₂, Eᵢ₃, Eᵢ₄) nach einem der vorangehenden Ansprüche, **dadurch gekennzeichnet, dass** die mindestens eine Leitung (20A, 20B, 20C) verdreht und/oder um und entlang der Achse (X) über mindestens 75 % der Länge (L) zwischen zwei radialen Abschlusswänden (14) gewickelt ist, die jeweils mit zwei Enden (15, 15a, 15b) des äußeren Rohrs (10) fest verbunden sind, wobei die mindestens eine Leitung zwei gerade axiale Endabschnitte (22) aufweist, die über die Abschlusswände axial hinausreichen und die jeweils an zwei Fluidverbindungshaltern (23, 33, 43) befestigt sind, die Fluidverbindungsmittel (24, 34, 44) des Hochdruckfluids (HP) aufweisen, das in den Kanälen (21) innerhalb eines geschlossene Kreises, (1) der den Tauscher einschließt, zirkuliert.

7. Tauscher nach Anspruch 6, **dadurch gekennzeichnet, dass** mindestens einer der zwei Fluidverbindungshalter (33) ferner Fluidverbindungsmittel (36) innerhalb des Kreises (1) des Niederdrückfluids (BP) aufweist, das um die mindestens eine Leitung (20A) im Inneren des äußeren Rohrs (10) zirkuliert.

8. Tauscher (E, Eᵢ₁) nach Anspruch 6, **dadurch gekennzeichnet, dass** der Tauscher in der Nähe und jenseits von mindestens einer der Abschlusswände (14) mit mindestens einer Abzweigung (11, 12) ausgestattet ist, die an einem Fluidverbindungsflansch (13) des Niederdrückfluids (BP) innerhalb des Kreises (1) befestigt ist, wobei der Flansch zu einem der Fluidverbindungshalter (23) benachbart ist.

9. Tauscher (E, Eᵢ₁, Eᵢ₂, Eᵢ₃, Eᵢ₄) nach einem der vorangehenden Ansprüche, **dadurch gekennzeichnet, dass** die mindestens eine Leitung (20A, 20B, 20C) verdreht und/oder spiralförmig um und entlang der Achse (X) radial beabstandet von dem äußeren Rohr (10) und über 90 bis 100 % der Länge (L) gewickelt ist.

10. Tauscher (E, Eᵢ₁, Eᵢ₂, Eᵢ₃, Eᵢ₄) nach Anspruch 9, **dadurch gekennzeichnet, dass** die mindestens eine Leitung (20A) gemäß einem Verdrehwinkel (α) zwischen 10° und 80° inklusive um und entlang der Achse (X) verdreht ist und dabei in einer zylindrischen Fläche liegt.

11. Tauscher (Eᵢ₂) nach Anspruch 9, **dadurch gekennzeichnet, dass** die mindestens eine Leitung (20B) als kreisförmige Spirale entlang der Achse (X) gewickelt ist und dabei nicht aneinander anliegende Windungen (S) bildet, die in einer zylindrischen Fläche liegen.

12. Tauscher (Eᵢ₄) nach Anspruch 9, **dadurch gekennzeichnet, dass** die mindestens eine Leitung (20C) umfasst:
- zwei verdrehte Abschnitte (20₁), die sich, indem sie gegenseitig beabstandet sind, von einem ersten Ende (15a) des äußeren Rohrs (10) erstrecken, indem jede um und entlang der Achse (X) gemäß einem Verdrehwinkel (α) vorzugsweise gleich 90° verdreht ist, und
- einen Anschlussabschnitt (20₂), der sich in der Nähe eines zweiten Endes (15b) des äußeren Rohrs senkrecht zu der Achse (X) erstreckt und der die untereinander in der Art der Seele eines "U", dessen Schenkel von den verdrehten Abschnitten gebildet sind, verdrehten Abschnitte anschließt.

13. Tauscher (E, Eᵢ₁, Eᵢ₂, Eᵢ₃) nach einem der vorangehenden Ansprüche, **dadurch gekennzeichnet, dass** das äußere Rohr (10) eine thermische Leitfähigkeit aufweist, die niedriger als die der mindestens einen Leitung (20A, 20B) ist.

14. Tauscher (E, Eᵢ₁, Eᵢ₂, Eᵢ₃, Eᵢ₄) nach einem der vorangehenden Ansprüche, **dadurch gekennzeichnet, dass** der Tauscher ein interner Wärmetauscher für einen Klimatisierungskreis (1) eines Kraftfahrzeugs ist, aufweisend zwei Abschnitte Niederdruck und Hochdruck (BP und HP), die von einem Kühlfluid durchflossen werden, das mit hohem Druck in der mindestens einen Leitung (20A; 20B, 20C) und mit niedrigen Druck um die mindestens eine Leitung im Inneren des äußeren Rohrs (10) zirkuliert.

15. Klimatisierungskreis (1) für Kraftfahrzeug, **dadurch gekennzeichnet, dass** er einen inneren Wärmetauscher (E, Eᵢ₁, Eᵢ₂, Eᵢ₃, Eᵢ₄) nach Anspruch 14 und ein Thermoregulierventil (5) aufweist, um die Entspannung des Niederdruckfluids (BP) zu regeln, welches nur in der Gasphase im Tauscher zirkuliert.

16. Klimatisierungskreis (1) nach Anspruch 15, **dadurch gekennzeichnet, dass** der Kreis ohne Akkumulator ist, wobei das Kühlfluid ein anderes als das CO₂ ist und beispielsweise das R134a, das R152 oder das R1234yf ist.

## Claims

1. A heat exchanger (E, Eᵢ₁, Eᵢ₂, Eᵢ₃, Eᵢ₄) including:
- an outer tube (10) having a longitudinal axis of symmetry (X), a length (L) measured along said axis and being suitable for carrying a low-pressure fluid (BP), and
- at least one pipe (20A, 20B, 20C) that is mounted radially inside said outer tube for carrying a high-pressure fluid (HP),
the exchanger comprising soundproofing means capable of attenuating the noise transmitted by the low-pressure fluid,
**characterized in that** the pipe (20A, 20B, 20C) has a plurality of longitudinal channels (21) and **in that** said soundproofing means are formed at least partially by said at least one pipe, which is twisted and/or wound around and along said axis over more than 50% of said length.

2. The exchanger (E, Eᵢ₁, Eᵢ₂, Eᵢ₃, Eᵢ₄) according to claim 1, **characterized in that** said at least one pipe (20A, 20B, 20C) is of the flat type.

3. The exchanger (E, Eᵢ₁, Eᵢ₂, Eᵢ₃, Eᵢ₄) according to claim 2, **characterized in that** said at least one flat pipe (20A, 20B, 20C) has at least one partition (21a) that separates said adjacent channels (21) and extends substantially along a first transverse dimension (e) of said at least one pipe perpendicular to a second transverse dimension (I) of said at least one pipe, such that one of said first dimension and second dimension is smaller than the other.

4. The exchanger (E, Eᵢ₁, Eᵢ₂, Eᵢ₃, Eᵢ₄) according to claim 3, **characterized in that** said at least one flat pipe (20A, 20B, 20C) has a plurality of said partitions (21a) that define at least one row of said adjacent channels (21), said at least one flat pipe having a thickness (e) formed by said first dimension and a width (I) formed by said second dimension, said width being greater than at least 5 times, and preferably at least 10 times, said thickness.

5. The exchanger (E, Eᵢ₁, Eᵢ₂, Eᵢ₃, Eᵢ₄) according to one of the preceding claims, **characterized in that** said soundproofing means are exclusively made up of said at least one pipe (20A, 20B, 20C) and are able to effectively attenuate the noise frequencies transmitted by the low-pressure fluid (BP) in particular comprising low frequencies.

6. The exchanger (E, Eᵢ₁, Eᵢ₂, Eᵢ₃, Eᵢ₄) according to one of the preceding claims, **characterized in that** said at least one pipe (20A, 20B, 20C) is twisted and/or wound around and along said axis (X) over at least 75% of said length (L) between two radial closing walls (14) respectively secured to the two ends (15, 15a, 15b) of said outer tube (10), said at least one pipe including two straight axial end portions (22) that axially protrude past said closing walls and that are respectively fastened to two fluid connection supports (23, 33, 43) including fluid connection means (24, 34, 44) for the high-pressure fluid (HP) circulating in said channels (21) within a closed circuit (1) incorporating the exchanger.

7. The exchanger according to claim 6, **characterized in that** at least one of said two fluid connection supports (33) further includes fluid connection means (36) within said circuit (1) for the low-pressure fluid (BP) circulating around said at least one pipe (20A) inside said outer tube (10).

8. The exchanger (E, Eᵢ₁) according to claim 6, **characterized in that** the exchanger is provided, near and below at least one of said closing walls (14), with at least one branch connection (11, 12) fastened to a fluid connection flange (13) for the low-pressure fluid (BP) within said circuit (1), the flange being adjacent to one of said fluid connection supports (23).

9. The exchanger (E, Eᵢ₁, Eᵢ₂, Eᵢ₃, Eᵢ₄) according to one of the preceding claims, **characterized in that** said at least one pipe (20A, 20B, 20C) is twisted and/or wound in a spiral around and along said axis (X) radially at a distance from said outer tube (10) and over 90 to 100% of said length (L).

10. The exchanger (E, Eᵢ₁, Eᵢ₃) according to claim 9, **characterized in that** said at least one pipe (20A) is twisted by a twisting angle (α) comprised between 10° and 80° around and along said axis (X), while being fitted in a cylindrical surface.

11. The exchanger (Eᵢ₂) according to claim 9, **characterized in that** said at least one pipe (20B) is wound in a circular spiral along said axis (X) while forming non-adjacent turns (S) fitted into a cylindrical surface.

12. The exchanger (Eᵢ₄) according to claim 9, **characterized in that** said at least one pipe (20C) comprises:
- two twisted portions (20₁) that extend while being spaced apart from one another from a first end (15a) of the outer tube (10) while each being twisted around and along said axis (X) with a twisting angle (α) preferably equal to 90°, and
- a connecting portion (20₂) that extends near a second end (15b) of said outer tube perpendicular to said axis (X) and that connects the twisted portions to one another like the core of a "U", the wings of which are formed by these twisted portions.

13. The exchanger (E, Eᵢ₁, Eᵢ₂, Eᵢ₃) according to one of the preceding claims, **characterized in that** said outer tube (10) has a heat conductivity lower than that of said at least one pipe (20A, 20B).

14. The exchanger (E, Eᵢ₁, Eᵢ₂, Eᵢ₃, Eᵢ₄) according to one of the preceding claims, **characterized in that** the exchanger is an inner heat exchanger for a motor vehicle air-conditioning circuit (1) including two high- and low-pressure portions (BP and HP) traveled by a coolant that circulates, at high pressure, in said at least one pipe (20A, 20B, 20C), and at low pressure, around said at least one pipe inside said outer tube (10).

15. A motor vehicle air-conditioning circuit (1), **characterized in that** it includes said inner heat exchanger (E, Eᵢ₁, Eᵢ₂, Eᵢ₃, Eᵢ₄) according to claim 14 and a thermal expansion valve (5) to adjust the expansion of the low-pressure fluid (BP) that circulates only in the gaseous phase in the exchanger.

16. The air-conditioning circuit (1) according to claim 15, **characterized in that** said circuit is provided without an accumulator, said coolant fluid being other than CO₂ and for example being R134a, R152 or R1234yf.
